# DEMANDE DE BREVET EUROPEEN

(11) **EP 0 035 455 A1**
(43) Date de publication de la demande: **09.09.1981**
(21) Numéro de dépôt: 81400329.9
(22) Date de dépôt: 04.03.1981
(51) Int. Cl.: B61F 5/30

(54) **Dispositif de suspension et de liaison entre un châssis de bogie et une boîte d'essieu**

(30) Priorité: 04.03.1980 FR 8004782
(71) Demandeur: CREUSOT-LOIRE, F-75383 Paris Cedex 08 (FR)
(72) Inventeur: Pinto, Georges, F-71150 Chagny (FR)
(74) Mandataire: Saint Martin, René

(57) **Abrégé**

La présente invention se rapporte à un dispositif de suspension et liaison entre un châssis de bogie et un essieu de bogie ferroviaire.

Le dispositif selon l'invention comporte au moins un ressort métallique hélicoïdale de suspension verticale par lequel le châssis de bogie s'appuie sur la boîte d'essieu et d'autre part des liaisons élastiques comprenant chacune au moins un plot en matériau élastomère enserré entre des faces d'appui dudit châssis et de ladite boîte d'essieu et il est essentiellement caractérisé par le fait que les liaisons élastiques (51-52) et (61―62) sont monoblocs et sont montées écartées en altitude et de manière qu'elles soient comprimées sous l'effet d'un couple donné par le ressort de suspension verticale.

## Description

La présente invention se rapporte à un dispositif de suspension et de liaison entre le châssis de bogre et chaque boite dessieu équipant un essieu d'un train roulant de bogie ferroviaire moteur ou porteur.

Dans une suspension de bogie, il faut prévoir une élasticité dans le sens vertical entre le châssis de bogie et chaque boite d'essieu. Il faut par ailleurs que chaque boite d'essieu soit guidée'par rapport au châssis, longitudinalement et transversalement.

On connait différents types de bogie dans lesquels des plots en élastomère sont montés entre le châssis de bogie et chaque boite d'essieu.

Dans certains bogies tels que celui décrit dans le brevet français n° 1.273.182, la suspension et la liaison entre le châssis et chaque boite d'essieu sont réalisées uniquement à l'aide de plots en élastomère encadrant cette boite d'essieu.

Chaque plot élastique est logé entre deux faces d'appui parallèles et faiblement inclinées par rapport à la verticale. Les plots sont disposés, deux à deux, en dièdres tels que les plans bissecteurs soient verticaux, cette disposition en dièdres permettant de supporter une charge verticale en contrainte combinées de compression et cisaillement. La rigidité sui- vantle sens vertical n'est pas négligeable.

Sur d'autres bogies, des ressorts hélicoïdaux destinés à assurer la suspension verticale sont associés à des plots-en élastomère-assurant les liaisons élastiques. Sur certains bogies, chaque plot en élastomère est logé entre deux faces d'appui parallèles et faiblement inclinées par rapport à la verticale. Ces plots élàstiques sont disposés, deux à deux, en dièdres dont les plans bissecteurs sont verticaux de manière que les charges verticales soient supportées en contraintes combinées de compression et cisaillement. Les plots en élastomère sont montés en parallèle avec les ressorts de suspension verticale. Cet agencement perturbe le fonctionnement, en particulier aux sollicitations à fréquences élevées.

Sur certains bogies, la suspension et la liaison entre le châssis de bogie et la boite d'essieu comportent un ressort hélicoïdal et des plots élastiques encadrant la boite d'essieu. Chaque plot élastique est logé entre deux faces d'appui verticales. Le matériau élastomère est précontraint par écrasement. Sous l'effet du fluage, la précontrainte diminue dans le temps.

La présente invention a pour objet un dispositif assurant la suspension verticale du châssis de bogie et la liaison longitudinale et transversale de chaque boite d'essieu et du châssis et capable de procurer, sans perturber la suspension verticale, une certaine élasticité radiale et axiale de l'essieu. Ce dispositif utilise des plotsen matériau élastomère, précontraints tels que la précontrainte n'évolue pas dans le temps. De ce fait les caractéristiques de guidagè sont constantes et indépendantes du fluage du matériau et la dynamique verticale de la suspension n'est pas modifiée.

Le dispositif selon l'invention comporte au moins un ressort métallique hélicoïdal de suspension verticale par lequel le châssis de bogie s'appuie sur la boite d'essieu et d'autre part des liaisons élastiques comprenant chacune au moins un glot, en matériau élastomère,enserré entre des faces d'appui dudit châssis et de ladite boite d'essieu et il est essentiellement caractérisé par le fait que les liaisons élastiques sont mono- blocset sont montées écartées en altitude et de manière qu'elles soient comprimées sous l'effet dun couple donné par le ressort de suspension verticale.

Selon une caractéristique de l'invention, les liaisons sont disposées de part et d'autre du plan vertical passant par l'axe d'essieu.

Selon une autre caractéristique de l'invention, les liaisons élastiques sont disposées de part et d'autre du plan horizontal passant par l'axe d'essieu.

L'invention va maintenant être décrite avec plus de détails en se référant à un mode de réalisation donné à titre d'exemple et représenta par les dessins annexés.

La figure 1 est une vue en élévation du dispositif de suspension et de liaison monté entre le châssis de bogie et une boite d'essieu.

La figure 2 représente une coupe selon A.A de la figure 1.

Le bogie représenté par les figures 1 et 2 comporte un châssis de bogie 2 qui est suspendu sur un train roulant comprenant des essieux 1. Chaque essieu est équipé de deux boites d'essieu3.

La suspension verticale associée à chaque boite d'essieu est assurée par au moins un ressort hélicoïdal 4 en acier. Chaque ressort hélicoïdal est monté verticalement entre le châssis de bogie et la boite d'essieu. Le positionnement du ou des ressorts, par rapport au plan vertical 8 passant par l'axe d'essieu, est tel que le corps de la boite d'essieu est soumis à une force ou charge F, décalée latéralement par rapport à ce plan 8, et est soumis de ce fait à un couple de rotation.

Dans le mode de réalisation des figures 1 et 2, un seul ressort héli- coîdal 4 est placé à une distance bien déterminée du plan vertical 8, d'un seul côté de la boite d'essieu. Ce ressort est logé de manière à être comprimé entre une portée supérieure horizontale 21 du châssis et une portée inférieure horizontale 31 ménagée sur la console 32 de la boite d'essieu. L'axe vertical 41 du ressort 4 est situé latéralement à une distance finie L du plan vertical 8 passant par l'axe 11 de l'essieu 1.

Dans le cas de bogies à fortes charges par essieu, plusieurs ressorts sont montés entre la boite d'essieu et le châssis. Ces ressorts sont positionnés de manière que la résultante des efforts sur les ressorts crée un couple sur le corps de la boite d'essieu de la même manière que dans le cas où un seul ressort est monté entre le châssis de bogie et la boite d'essieu.

La boite d'essieu est liée au châssis de bogie par des liaisons élastiques 5 et 6 qui sont constituées chacune, de préférence, par deux plots élastiques. L'une des liaisons 5 est constituée par deux plots élastiques 51-52, l'autre liaison élastique6 étant constituée par deux plots élastiques 61-62. La liaison élastique 5 et la liaison élastique 6 sont montées écartées en altitude pour équilibrer le couple appliqué à la boite d'essieu.

La liaison élastique supérieure 5 constituée par les plots élastiques 51 et 52 est située du côté du ressort 4 par'rapport au plan vertical passant par l'axe 11 de l'essieu. Elle est située au-dessus du plan horizontal 7 passant par l'axe 11 de révolution de l'essieu, entre la charge transmise par le ou les ressorts hélicoïdaux et le plan vertical 8 passant par cet axe 11 ou encore entre ce plan vertical et le plan parallèle passant par l'axe 41 du ressort. La liaison élastique inférieure 6 constituée par les plots élastiques 61 et 62 est située, par rapport au ressort 4 et à la liaison supérieure, de l'autre côté du plan vertical 8 passant par l'axe 11. La liaison 5 et la liaison 6 sont montées de part et d'autre du plan vertical 8. La liaison 6 est située au-dessous du plan horizontal 7 passant par l'axe de révolution 11 de l'essieu, au-delà, par rapport au ressort, du plan vertical 8 passant par cet axe 11. La liaison élastique 5 constituée par lesplots élastiques supérieurs 51 et 52 et la liaison élastique 6 constituée par les plots élastiques inférieurs 61 et 62 sont situés de part et d'autre du plan vertical 8 passant par l'axe de révolution de l'essieu.

La distance entre le centre d'un plot élastique supérieur 51 ou 52 et l'axe de révolution de l'essieu est sensiblement égale à la distance entre le centre d'un plot élastique inférieur 61 ou 62 et ce même axe de révolution. De préférence, la liaiscn élastique supérieure 5 et la liaiscn élastique inférieur 6 sont montés symétriquément par rapport à l'axe de révolution de l'essieu.

Chaque plot élastique a une forme prismatique ou cylindrique dont les sections droites terminales sont-parallèles etimmobilisées respectivement contre une face d'appui de la boite d'essieu et une face d'appui du châssis de bogie. Ainsi les plots 51 et 52 sont enserrés respectivement entre des faces d'appui 351 et 352 de la boite d'essieu qui font face au ressort vertical et des faces d'appui 251 et 252 opposées qui sont ménagées sur le châssis de bogie. Les plots inférieurs 61 et 62 sont enserrés respectivement entre des faces d'appui 361 et 362 de la boite d'essieu qui sont tournées du côté opposé au ressort vertical et des faces d'appui 261 et 262 opposées, ménagées sur le châssis de bogie. Les deux faces d'appui dé chaque plot élastique sont sensiblement verticales.

Les faces d'appui de la boite d'essieu 351-352 et 361-362 sont en opposition. Les faces d'appui supérieures 351-352 de la boite relatives à7 la liaison élastique supérieure sont orientées du côté de la charge F, transmise par le ou les ressorts métalliques. Dans le cas où un seul ressort est prévu comme dans le mode de réalisation représenté, les faces d'appui 351-352 sont tournées vers le ressort 4. Ces faces d'appui font face à la résultante des effortstransmis par les ressorts dans le cas où plusieurs ressorts sont montés entre le châssis.de.bogie et la boite dfes- sieu. Les faces d'appui inférieures 361-362 sont tournées du côté opposé. Cette disposition entraine la compression des plots élastiques. Dans tous les cas les faces d'appui sur la boite d'essieu sont toujours orientées de la même façon par rapport au couple engendré par les efforts sur les ressorts.

Chaque plot élastique 51 ou 52 constitue une pièce monobloc capable de supporter, sans possibilité de séparation, de glissement ou frottement de ses parties constitutives, un effort de traction, compression ou cisaillement ou un effort combiné appliqué entre ses sections terminales qui sont fixées sans possibilité de séparation ou de glissement respectivement à une face d'appui de la boite d'essieu et à une face d'appui du châssis de bogie. Les sections terminales-de préférence planes-sont constituées par des plaques métalliques rigides adhérées au matériau élastomère ou caoutchouc et immobilisées respectivement contre les faces d'appui de la boite d'essieu et du châssis de bogie. Chaque plot élastique comprend, entre les plaques métalliques d'extrémités, un matériau élastomère. Il peut être constitué par une structure en sandwitch ou feuilletée réalisée par des plaques en élastomère et des plaques métalliques disposées alternativement, les plaques en matériau élastomère étant adhérées aux plaques métalliques intercalaires.

Les faces d'appui des plots en élastomère sur la boite d'essieu et le.châssis de bogie peuvent être disposées selon l'une des différentes dispositions actuellement connues, en fonction des performances requises pour le guidage de la boite d'essieu et en fonction du type de bogie. Les faces d'appuides plots soit contre la boite d'essieu, soit contre le châssis de bogie, peuvent être planes. Les faces d'appui des différents plots élastiques peuvent encoreêtre appliquées selon des surfaces cylindriques de la boite d'essieu ou du châssis de bogie.

Conformément au mode de réalisation des figures 1 et 2, les faces d'appui de chaque liaison élastique peuvent aussi être disposées en dièdres, deux plots élastiques étant montés entre les dièdres. Les deux faces d'appui 251 et 252 - sur le châssis, des deux plots élastiques supérieurs de la liaison élastique supérieure et les deux faces d'appui 351 et 352 opposées sur la boite d'essieu, font alors des dièdres ayant un plan bissecteur commun perpendiculaire à l'axe de révolution de l'essieu. De même, les deux faces d'appui 261 et 262 sur le châssis des deux plots élastiques inférieurs et les deux faces d'appui 361 et 362 opposées sur la boite d'essieu font des dièdres ayant un plan bissecteur commun perpendiculaire à l'axe de révolution de l'essieu. Dans ce type de disposition, les plots élastiques 51 et 52 sont montés "en chevron", symétriquement par rapport au plan vertical passant par l'axe 41 et perpendiculaire à l'axe de révolution de l'essieu. Les plots élastiques inférieurs 61 et 62 sont également montés en "chevron", symétriquement par rapport au plan défini précédemment.

Les plots élastiques sont identiques du point de vue des dimensions et du point de vue de la constitution.

Le ressort de suspension verticale et les plots élastiques supérieurs 51 et 52 sont montés vers l'extérieur du bogie par rapport au plan vertical 8 passant par l'axe de révolution de l'essieu. Les plots élastiques inférieurs 61 et 62 sont montés vers le centre du bogie par rapport à ce même plan vertical 8.

Le ressort de suspension verticale 4 peut être composé d'un seul res- sort/de plusieurs ressorts montés coaxialement.

Le fonctionnement du dispositif va être'décrit ci-dessous.

Le ou les ressorts de suspension verticale exercent une force F (résultante dans le cas de plusieurs ressorts) sur la boite d'essieu 3. Du fait que la charge F s'applique sur la boite d'essieu à une distance non nulle du plan vertical 8 passant par l'axe de révolution 11 de l'essieu, cet effort F crée un couple qui tend à faire pivoter la boite d'essieu autour de cet axe 11, en comprimant les'plots élastiques 51, 52, 61, 62. Chaque plot élastique est soumis à un effort de compression P défini par le rapport L/ℓ des bras de leviers et la charge F supportée par le ressort vertical. Cet effort est constant et indépendant du fluage du matériau élastomère constituant les plots élastiques. Les propriétés mécaniques du matériau élastomère sont telles que l'effort de compression appliqué entraine une rigidité de cisaillement des plots, dans le sens vertical,faible ou nulle. Les plots se déforment lors des débattements verticaux relatifs de la boite d'essieu et du châssis sans que l'instabilité totale des plots élastiques.dans le sens vertical ne perturbe le fonctionnement du ressort hélicoïdal 4. Dans le sens radial de l'essieu, c'est à dire dans le sens longitudinal , les plots élastiques assurent, avec une certaine flexibilité, l'entrainement longitudinal de l'essieu. Dans le sens axial de l'essieu, c'est à dire parallèlement à l'axe de révolution 11, les plots élastiques assurent, avec une certaine flexibilité, le guidage latéral ou transversal de l'essieu.

Du fait que le ressort hélicoïdal 4 est monté de manière décalée par rapport à l'axe de l'essieu, il peut être placé soit à l'extérieur soit à l'intérieur du bogie. Lorsqu'il est placé à l'extérieur, les plots élastiques inférieurs sont situés vers le centre du bogie et l'installation sous des véhicules surbaissés est facilitée.

Il est bien entendu que l'on peut, sans sortir du cadre de l'invention, imaginer des variantes et des perfectionnements de détails et demême envisager l'emploi de moyens équivalents.

## Revendications

1.- Dispositif de suspension et liaison d'un châssis de bogie à une boite d'essieu, comprenant au moins un ressort métallique hélicoïdal de suspension verticale par lequel le châssis s'appuie sur la boite d'essieu et des liaisons élastiques comprenant chacune au moins un plot en matériau élastomère enserré entre une face d'appui dudit châssis et une face d'appui de ladite boite d'essieu, caractérisé par le fait que les liaisons élastiques 5 et 6 sont monoblocs et sont montées écartées en altitude et de manière qu'elles soient comprimées sous l'effet dun couple donné par le ressort de suspension verticale.

2.- Dispositif selon la revendication 1, caractérisé par le fait que les liaisons 5-6 sont au nombre de deux et sont disposées de part et d'autre du plan vertical passant par l'axe 11 de l'essieu.

3.- Dispositif selon l'une quelconque des revendications précédentes, caractérisé par le fait que les liaisons élastiques 5-6 sont au nombre de deux et sont disposées de part et d'autre du plan horizontal passant par l'axe 11 de l'essieu.

4.- Dispositif selon l'une quelconque des revendications précédentes, caractérisé par le fait que les deux faces d'appui de chaque plot élastique 51, 52, 61, 62,respectivement sur le châssis de bogie et sur la boite d'essieu sont sensiblement verticales.

5.- Dispositif selon l'une quelconque des revendications précédentes, caractérisé par le fait que les plots (51-52-61-62) sont sensiblement situés à égale distance de l'axe (11) de l'essieu.

6.- Dispositif selon l'une quelconque des revendications précédentes, caractérisé par le fait que la liaisen supérieure (5) et la lisisen inférieure(6 sont montés symétriquement par rapport à l'axe (11) de l'essieu.

7.- Dispositif selon l'une quelconque des revendications précédentes, caractérisé par le fait que la liaison élastique supérieure (5) est montée entre la charge transmise par le ressort (4) et le plan vertical passant par l'axe (11) de l'essieu.

8.- Dispositif selon l'une quelconque des revendications précédentes, caractérisé par le fait que les faces d'appui (251-252-351-352-361-362-261-262) de chaque liaison élastique sur la boite d'essieu et sur le châssis de bogie forment des dièdres dont les plans bissecteurs sont perpendiculaires à l'axe (11) de l'essieu.
